# EUROPÄISCHE PATENTSCHRIFT

(11) **EP 0 780 515 B1**
(45) Veröffentlichungstag und Bekanntmachung des Hinweises auf die Patenterteilung: **03.11.1999**
(21) Anmeldenummer: 96120592.9
(22) Anmeldetag: 20.12.1996
(51) Int. Cl.: E01B 7/22

(54) **Vorrichtung zum Niederhalten einer Fahrschiene**
Device for holding down a rail
Dispositif pour maintenir en place un rail

(30) Priorität: 21.12.1995 DE 19548134
(43) Veröffentlichungstag der Anmeldung: 25.06.1997
(73) Patentinhaber: BWG Butzbacher Weichenbau Gesellschaft mbH & Co. KG, D-35510 Butzbach (DE)
(72) Erfinder: Benenowski, Sebastian, 35510 Butzbach (DE); Kais, Alfred, 35423 Lich-Eberstadt (DE)
(74) Vertreter: Stoffregen, Hans-Herbert, Dr. Dipl.-Phys.

(56) Entgegenhaltungen:
- DE-A- 3 230 612
- DE-A- 4 112 926
- DE-A- 4 229 014

## Beschreibung

Die Erfindung bezieht sich auf eine Vorrichtung zum Niederhalten eines Schienenfußes einer Fahrschiene mit zugeordnetem von einem Stützbock oder Radlenkerständer ausgehenden Radlenker, umfassend ein sich zwischen von einer Unterlage - wie Rippenplatte ausgehenden Seitenstützen oder -wangen des Radlenkerständers sich erstreckendes plattenförmiges Element sowie ein Federelement, das zwischen Auf- und Widerlagern spannbar ist, die von der Unterlageplatte bzw. dem plattenförmigen Element ausgehen.

Eine entsprechende Vorrichtung ist der DE-AS 2 042 489 zu entnehmen. Dabei bildet das als Fußplatte bezeichnete plattenförmige Element mit den Seitenstützen eine Einheit. Die Schiene selbst wird mittels des Federelementes niedergehalten, welches in eine Ausnehmung schiebbar ist, die sich in der Fußplatte erstreckt. Die Ausnehmung weist eine die Spannung des Federelements bewirkende Ausformung auf. Bricht das Federelement, so wirken Vorsprünge der Fußplatte als zusätzlicher Kippschutz für den Schienenfuß. Losgelöst hiervon ist jedoch das Einbringen bzw. Entfernen des eine U-förmige Geometrie aufweisenden Federelements aufwendig. Auch kann sich Schmutz in der Ausnehmung ablagern, die ein Auswechseln des Federelementes erschweren oder sogar unmöglich machen.

Der vorliegenden Erfindung liegt das Problem zugrunde, eine Vorrichtung der zuvor genannten Art so weiterzubilden, daß auch bei beengten Platzverhältnissen ein sicheres Niederhalten der Fahrschiene möglich ist. Gleichzeitig soll sichergestellt sein, daß definierte Krafteinleitungen in den Fuß der Fahrschiene erfolgen, um diesen niederzuhalten.

Das Problem wird erfindungsgemäß im wesentlichen dadurch gelöst, daß das plattenförmige Element lösbar auf der Unterlageplatte mittels des Federelements festlegbar ist und als Niederhalter für den Schienenfuß sich auf diesem abstützt, daß das Federelement auf einen sich bereichsweise über den Schienenfuß erstreckenden ersten Abschnitt des plattenförmigen Elements als Auflager abstützt und daß von der Unterlageplatte ein erste Sicherung ausgeht, die den Niederhalter durchsetzt und von diesem bereichsweise überfaßt ist. Dabei sind insbesondere zwei als Stabfedern ausgebildete Federelemente zur Sicherung des Niederhalters vorgesehen, die sich entlang der Längsseiten des Niederhalters und parallel innenseitig entlang der Seitenstützen bzw. -wangen des Radlenkerständers erstrecken.

Die das bzw. die Federelemente spannenden Widerlager gehen einerseits von der Unterlageplatte und andererseits von den Seitenstützen des Radlenkerständers aus.

Dadurch, daß das Federelement über zwei mittelbar oder unmittelbar von einer Unterlageplatte ausgehende Widerlager spannbar ist, ist es nur noch erforderlich, daß der den Schienenfuß niederhaltende Niederhalter ein Auflager besitzt, so daß die Erstreckung des Niederhalters quer zur Längsrichtung der Schiene überaus kurz gewählt werden kann. Dabei wirkt das Federelement auf das Auflager derart, daß der Niederhalter selbst nicht instabil, also kippen kann, sondern vielmehr Kräfte in den Schienenfuß derart einleitet, daß dieser in erforderlichem Umfang niedergehalten wird.

Auch wenn aus Gründen der Vereinfachung von einem plattenförmigen Element gesprochen wird, über das die Schiene niedergehalten wird, so kann auch eine andere Geometrie gewählt werden, wobei es unbeachtlich ist, wie die Oberfläche des plattenförmigen Elementes ausgebildet ist, da neben der Funktion des Niederhaltens eine andere nicht erfüllt werden muß.

Insoweit unterscheidet sich die erfindungsgemäße Vorrichtung wesentlich von einem auch die Funktion eines Niederhalters ausübenden Gleitstuhls, wie dieser z. B. der DE 42 29 014 A 1 oder DE 41 12 926 A1 zu entnehmen ist, zudem das Auflager außerhalb des Schienenfußes verläuft, so daß sich gegebenenfalls ungünstige Hebelkräfte in dem Federelement ausbilden können.

In einer besonders hervorzuhebenden Weiterbildung der Erfindung ist vorgesehen, daß die erste Sicherung im Schnitt eine L-förmige Geometrie mit senkrecht von der Unterlageplatte abragendem Längsschenkel und parallel zu der Unterlageplatte verlaufendem Querschenkel aufweist, der oberhalb eines Abschnitts des Niederhalters verläuft. Dabei kann der Querschenkel außenseitig bündig zur Oberfläche des Niederhalters oder in diesen eingelassen verlaufen.

Die Sicherung bzw. ein L-förmiges oder eine gleichwirkende Geometrie aufweisendes Sicherungselement und die Aussparung des Niederhalters sind dabei derart aufeinander abgestimmt, daß sich der Niederhalter ausschließlich oder im wesentlichen ausschließlich in Längsrichtung der Fahrschiene verschieben kann, so daß zusätzliche Sicherungen, die ein Wandern des Niederhalters von der Fahrschiene weg verhindern, nicht erforderlich sind. Ergänzend kann jedoch vorgesehen sein, daß der Niederhalter in seinem fußabgewandten Bereich an einem von der Unterlageplatte ausgehenden Anschlag anliegt. Dabei kann der Niederhalter in seinem fußabgewandten Bereich zusätzlich von einer zweiten Sicherung abgedeckt sein, so daß nicht nur ein Wegwandern von der Schiene, sondern auch ein Anheben ausgeschlossen ist. Gleiches bewirkt im übrigen für das erste Sicherungselement.

Insbesondere kann das zweite schienenabgewandt verlaufende Sicherungselement ein Abschnitt des Anschlags selbst sein bzw. durch eine Ausarbeitung in der Unterlageplatte ausgebildet werden.

Ist durch das erste Sicherungselement ein Verschieben des Niederhalters in einer Richtung der Fahrschiene unterbunden, so ist ein Verschieben in die andere Richtung möglich, um den Niederhalter einsetzen bzw. entfernen zu können.

Um nach dem Einsetzen und ordnungsgemäßen Positionieren des Niederhalters ein Verstellen auszuschließen, kann der Freiraum zwischen dem ersten Sicherungselement und der von der Oberfläche des Niederhalters ausgehenden Durchbrechung mit einem Einsatz ausgefüllt werden. Aber auch dann, wenn dieser nicht vorhanden ist, wird ein unkontrolliertes Verschieben bereits nach kurzer Benutzungsdauer dadurch unterbunden, daß sich Schmutz in der Ausnehmung ablagern kann. Eine Säuberung ist jedoch nur dann erforderlich, wenn ein der entlang der Innenseiten der Seitenstützen bzw. - wangen des Radlenkerständers verlaufenden Stabfederelement entfernt sein sollte. Ansonsten ist ein Verschieben zusätzlich dadurch ausgeschlossen, daß die Erstreckung der Stabfedern und des Niederhalters in Längsrichtung der Fahrschiene insgesamt in etwa dem Abstand zwischen den Seitenstützen entspricht. Hierdurch ergibt sich der Vorteil, daß auch dann, wenn eines der Federelemente brechen sollte, ein unkontrolliertes Verschieben des Niederhalters ausgeschlossen ist.

Da die Stabfedern entlang der Innenseiten der Wangen verlaufen, gehen von diesen zumindest die fußseitigen vorderen Widerlager aus. Um dennoch ein einfaches Einbringen bzw. Entfernen des Niederhalters sicherzustellen, weist dieser an einer Längsseite eine Aussparung auf, die den Abmessungen eines der vorderen Widerlager angepaßt ist, so daß ein Verschieben des Niederhalters in Richtung des Widerlagers nicht behindert wird. Auch besteht die Möglichkeit, daß der Niederhalter im Bereich einer der wangenseitigen Widerlager mit seinem Rand versetzt verläuft.

Durch die erfindungsgemäße Lehre wird ein Niederhalter zur Verfügung gestellt, der selbst auf einfache Weise gesichert werden kann, wobei zusätzlich der Vorteil gegeben ist, daß nur geringe Abmessungen benötigt werden. So kann der Niederhalter quer zur Längsrichtung der Schiene eine Erstreckung aufweisen, die in etwa der Breite der Schiene oder kleiner als diese ist.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

Es zeigen:
- Fig. 1: einen Schnitt durch eine innere Fahrschienenverspannung,
- Fig. 2: eine Draufsicht auf die innere Fahrschienenverspannung nach Fig. 1,
- Fig. 3 und 4: eine bevorzugte Alternative zu der Ausführungsform der Fig. 1 und 2.

In den Figuren ist eine sogenannte innere Fahrschienenverspannung zum Niederhalten einer Fahrschiene 10 dargestellt, die auf einer Rippenplatte 12 befestigt und niedergehalten ist. Der Fahrschiene 10 ist ein nicht dargestellter Radlenker zugeordnet, der von einem Stützbock oder Radlenkerständer ausgeht, der zwei parallel zueinander verlaufenden Seitenstützen oder -wangen 14 und 16 aufweist, die ihrerseits von der Rippenplatte 12 ausgehen. Insoweit wird auf bekannte Konstruktionen verwiesen, genauso wie in bezug auf die Sicherung der Fahrschiene 10 auf der dem Radlenker abgewandten Seiten ihres Fußes 15, auf den ein nicht dargestellter Spannbügel aufliegen kann.

Auf dem radlenkerseitigen Bereich wird der Fuß 15 von einem als plattenförmiges Element ausgebildeten Niederhalter 18 gesichert, der mit seinem vorderen Bereich 20 auf dem Schienenfuß 15 aufliegt und diesen gegen ein Kippen sichert.

Der Niederhalter 18 wird über zwei Stabfederelemente 24, 26 gesichert, die sich entlang der Innenseiten der Wangen 14 und 16 erstrecken und über von der Rippenplatte 12 ausgehende erste Widerlager 28, 30, von den Wangen 14 und 16 ausgehende zweite Widerlager 32, 34 sowie von dem Niederhalter 18 ausgehende Auflager 36, 38 spannbar sind.

Die stabförmigen Federelemente 24, 26 verlaufen oberhalb der zur Schiene 10 fernliegenden ersten Widerlager 28, 30 und unterhalb der vorderen wangenseitigen zweiten Widerlager 32, 34, um sodann auf den im Bereich des vorderen Randbereichs 20 des Niederhalters 18 vorhandenen Auflagern 36, 38 aufzuliegen, die - wie die zeichnerische Darstellung verdeutlicht - abschnittsweise oberhalb des Schienenfußes 15 verlaufen. Dabei stützt sich jedes Stabfederelement 24, 26 derart auf dem Auflager 36, 38 ab, daß unabhängig von der Erstreckung des Niederhalters 18 quer zur Längsrichtung der Schiene 10 dieser nicht kippen kann. Vorzugsweise stützt sich daher die Stabfeder 24, 26 in dem zur Schiene 10 fernliegenden Bereich 40 des Auflagers 36, 38 ab.

Damit der Niederhalter 18 nicht von dem Schienenfuß 15 wegwandern kann, geht von der Rippenplatte 12 ein Anschlag 42 aus, an dem ein Längsrand 44 des Niederhalters 18 anliegt. Von diesem Rand 44 geht ein Abschnitt 46 aus, der sich innerhalb einer Ausarbeitung der Rippenplatte 12 bzw. des Anschlages 42 erstreckt und zumindest teilweise abgedeckt ist, so daß ein Abheben des Niederhalters 18 ausgeschlossen ist. Die diesbezügliche Konstruktion bildet eine Sicherung 47, die als zweite Sicherung bezeichnet wird.

Auch im fußseitigen Bereich ist eine (erste) Sicherung 48 vorgesehen, die ein Anheben des Niederhalters 18 ausschließt. So weist der Niederhalter 18 in seinem fußseitigen Bereich eine Aussparung 50 mit einem Abschnitt 52 auf, der quer zur Längsrichtung der Schiene verläuft und innere Begrenzung 53 der Aussparung 50 bildet. Der Abschnitt 52 wird sodann von einem Abschnitt 54 der Rippenplatte 12 bzw. einem von diesem ausgehenden Steg, der gleichzeitig einen Anschlag 55 für den Schienenfuß 15 bildet, überdeckt.

Erfindungsgemäß wirken auf den Niederhalter 18 die Sicherungen 47, 48, die ein Abheben des Niederhalters 18 ausschließen. Gleichzeitig ist durch den Verlauf bzw. die Ausbildung der einander zugeordneten Abschnitte einerseits des Niederhalters 18 und andererseits der Ausarbeitungen sowohl des Anschlags 44 als auch des Anschlags 54 bzw. der Rippenplatte 12 sichergestellt, daß ein Wandern des Niederhalters 18 in einer Richtung entlang der Schiene 10 ausgeschlossen ist, und zwar im Ausführungsbeispiel der Fig. 1 in die Zeichenebene hinein. In die entgegengesetzte Richtung muß ein Verschieben möglich sein, nämlich dann, wenn der Niederhalter 18 eingebracht bzw. entfernt werden soll. Damit in diesem Fall das nach innen ragende und von der Wange 16 des Stützbocks ausgehende Widerlager 32 eine Behinderung nicht darstellt, weist der Niederhalter 18 in diesem Bereich eine weitere Aussparung 56 auf, innerhalb der sich das Widerlager 32 dann erstreckt, wenn der Niederhalter 18 in Ausgriff mit den Sicherungen 47, 48 gelangt und angehoben werden soll. Voraussetzung hierfür ist selbstverständlich, daß die Stabfedern 24, 26 zuvor gelöst bzw. entfernt worden sind.

Alternativ besteht die Möglichkeit, daß der Niederhalter 18 fußseitig geschlossen ist (gestrichelter Bereich 58). Der Randbereich 58 begrenzt sodann die Ausnehmung 50, in die die erste Sicherung 48 bzw. der Abschnitt 54 des Anschlags 55 eingreift. Da in diesem Fall der gestrichelte Bereich 58 schienenabgewandt an dem Abschnitt 54 anliegt, der somit als Anschlag wirkt, erübrigt sich der hintere Anschlag 42, so daß infolgedessen der Niederhalter 18 an der schienenabgewandten äußeren Kante 60 des Abschnitts 54 enden könnte. Hierdurch ergibt sich eine noch kürzere und kompaktere Baueinheit.

Eine entsprechende Konstruktion ist den Fig. 3 und 4 zu entnehmen. Insbesondere aus der Draufsicht gemäß Fig. 4 wird erkennbar, daß der Niederhalter 18 quer zur Längsrichtung der Schiene 10 überaus kurz ausgebildet sein kann, ohne daß die Gefahr besteht, daß der Niederhalter 18 unkontrolliert kippen bzw. wandern kann. Gleichzeitig ist jedoch sichergestellt, daß die Schiene 10 im erforderlichen Umfang niedergehalten wird.

Wie insbesondere die Draufsicht der Fig. 4 erkennen läßt, weist der Niederhalter 18 eine in Längsrichtung der Fahrschiene 10 verlaufende in Draufsicht ovale Aussparung 50 auf, die von dem im Schnitt eine L-förmige Geometrie aufweisenden Sicherungselement 54 durchsetzt ist, dessen Längsschenkel senkrecht von der Unterlageplatte 12 ausgeht und dessen Querschenkel sich parallel zur Längsrichtung der Fahrschiene 10 erstreckt. Dabei weist der Querschenkel 55 eine Außengeometrie auf, die beispielsweise der der Durchbrechung bzw. Aussparung 50 entspricht, um ein weitgehend flächiges Anliegen sowohl im Stirnbereich 57 als auch entlang der Längsseiten 59 und 61 zu ermöglichen. Hierdurch wird zusätzlich sichergestellt, daß ein unkontrolliertes Verschieben des Niederhalters 18 unterbleibt.

Der bei ordnungsgemäß positioniertem Niederhalter 18 zwischen dem Querschenkel 55 und der Aussparung 50 verbleibende Oberflächenbereich 63 kann mit einem nicht dargestellten Einsatz ausgefüllt sein, um zusätzlich ein Wandern zu verhindern. Beim Fehlen eines Einsatzes können Schmutzablagerungen eine gleiche Funktion ausüben.

Ferner erkennt man aus der Schnittdarstellung gemäß Fig. 3, daß der Niederhalter 18 im Schnitt eine keilförmige Geometrie aufweist und zum einen in seinem fußabgewandten Querrandbereich 66 und zum anderen im Bereich der Auflager 36, 38 abgestützt ist, wodurch zusätzlich ein Kippen aufgrund von Unebenheiten der Unterlageplatte 12 bzw. des Schienenfußbereichs im Vergleich zu einem flächig aufliegenden Niederhalter ausgeschlossen wird.

Die Draufsicht der Fig. 4 zeigt des weiteren, daß der Niederhalter 18 im Bereich des Widerlagers 32 einen Absatz 68 aufweist, um ein Verschieben in Schienenlängsrichtung dann zu ermöglichen, wenn der Niederhalter 18 eingesetzt bzw. entfernt werden soll.

## Patentansprüche

1. Vorrichtung zum Niederhalten eines Schienenfußes (15) einer Fahrschiene (10) mit zugeordnetem von einem Stützbock oder Radlenkerständer ausgehenden Radlenker, umfassend ein sich zwischen von einer Unterlageplatte wie Rippenplatte (12) ausgehenden Seitenstützen oder -wangen (14, 16) des Radlenkerständers sich erstreckendes plattenförmiges Element (18) sowie zumindest ein Federelement (24,26), das zwischen Auf- und Widerlagern (28, 30, 32, 34, 36, 38) spannbar ist, die mittelbar oder unmittelbar von der Unterlageplatte bzw. dem plattenförmigen Element ausgehen,
**dadurch gekennzeichnet,**
daß das plattenförmige Element (18) lösbar auf der Unterlageplatte (12) mittels des Federelements (24, 26) festlegbar ist und als Niederhalter für den Schienenfuß (15) sich auf diesem abstützt, daß das Federelement auf einem sich bereichsweise über den Schienenfuß erstreckenden Abschnitt des plattenförmigen Elements als Auflager (36, 38) abstützt und daß von der Unterlageplatte eine erste Sicherung (48) ausgeht, die das plattenförmige Element durchsetzt und dieses bereichsweise überfaßt.

2. Vorrichtung nach Anspruch 1,
**dadurch gekennzeichnet,**
daß die erste Sicherung (48) ein Verschieben des Niederhalters (18) ausschließlich oder im wesentlichen ausschließlich in Längsrichtung der Fahrschiene (10) ermöglicht.

3. Vorrichtung nach Anspruch 1 oder 2,
**dadurch gekennzeichnet**,
daß die das Federelement (24, 26) spannenden Widerlager (28, 30, 32, 34) von der Unterlageplatte (12) und von den Seitenstützen (14, 16) des Radlenkerständers ausgehen.

4. Vorrichtung nach zumindest einem der hervorgehenden Ansprüche,
**dadurch gekennzeichnet**,
daß die erste Sicherung (48) einen von der Unterlageplatte (12) abragenden und im Schnitt eine L-förmige Geometrie aufweisenden Abschnitt umfaßt, dessen Längsschenkel senkrecht von der Unterlageplatte abragt und dessen Querschenkel (59) parallel zu der Unterlageplatte verläuft, wobei sich eine Abschnitt des Niederhalters zwischen dem Querschenkel und der Unterlageplatte erstreckt.

5. Vorrichtung nach zumindest Anspruch 4,
**dadurch gekennzeichnet**,
daß der Querschenkel (59) außenseitig bündig zur Oberfläche des Niederhalters (18) oder in diesem eingelassen verläuft.

6. Vorrichtung nach zumindest einem der vorhergehenden Ansprüche,
**dadurch gekennzeichnet**,
daß innenseitig entlang jeder Seitenstütze bzw. -wange (14, 16) ein den Niederhalter (18) sicherndes stabförmiges Federelement (24, 26) verläuft und daß vorzugsweise der Abstand zwischen den Seitenwangen in etwa den Erstreckungen des Niederhalters (18) und der stabförmigen Federelemente in Längsrichtung der Fahrschiene (10) entspricht.

7. Vorrichtung nach zumindest einem der vorhergehenden Ansprüche,
**dadurch gekennzeichnet**,
daß der Niederhalter (18) senkrecht zur Längsrichtung der Fahrschiene (10) eine Erstreckung aufweist, die in etwa der Breite des Schienenfußes (15) entspricht oder kleiner als diese ist.

8. Vorrichtung nach zumindest einem der vorhergehenden Ansprüche,
**dadurch gekennzeichnet**,
daß der Niederhalter (18) im Bereich einer Längsseite von dessen Rand ausgehend eine Aussparung (56) oder eine Stufe (68) aufweist, in der bzw. die bei von der Unterlageplatte (12) zu entfernendem und in Ausgriff mit der ersten Sicherung (48) zu bringendem Niederhalter eines der Widerlager (32) verläuft.

9. Vorrichtung nach zumindest einem der vorhergehenden Ansprüche,
**dadurch gekennzeichnet**,
daß der Niederhalter (18) in seinem fußabgewandten Bereich wie Querrand (44) gegen einen von der Unterlageplatte (12) ausgehenden Anschlag (44) anliegt und abschnittsweise von einer zweiten Sicherung (47) abgedeckt ist, wobei die zweite Sicherung vorzugsweise durch einen Abschnitt des Anschlags bzw. durch eine Ausarbeitung in der Unterlageplatte (12) gebildet ist.

## Claims

1. A device for holding down a rail foot (15) of a running rail (10) with associated check rail extending from a trestle or check rail support, comprising a plate-like element (18) extending between side pieces or cheeks (14, 16) of the check rail support that extend from a sole-plate such as a ribbed plate (12), and at least one spring element (24, 26) clampable between bearings and abutments (28, 30, 32, 34, 36, 38) that extend indirectly or directly from the sole-plate or the plate-like element,
**wherein**
the plate-like element (18) is detachably fixable on the sole-plate (12) by means of the spring element (24, 26) and is supported thereon as the hold-down for the rail foot (15), wherein the spring element is supported on a section of the plate-like element extending in some areas over the rail foot as a bearing (36, 38), and wherein a first securing element (48) extends from the sole-plate and passes through the plate-like element and encloses it in some areas.

2. Device according to Claim 1,
**wherein**
the first securing element (48) permits displacement of the hold-down (18) exclusively or substantially exclusively in the longitudinal direction of the running rail (10).

3. Device according to Claim 1 or 2,
**wherein**
the abutments (28, 30, 32, 34) clamping the spring element (24, 26) extend from the sole-plate (12) and from the side pieces (14, 16).

4. Device according to at least one of the preceding claims,
**wherein**
the first securing element (48) comprises a section projecting from the sole-plate (12) and having an L-shaped geometry in cross-section, whose longitudinal leg projects vertically from the sole-plate and whose transverse leg (59) is parallel to the sole-plate, with one section of the hold-down extending between the transverse leg and the sole-plate.

5. Device according to at least Claim 4,
**wherein**
the transverse leg (55) on the outside runs flush with the surface of the hold-down (18) or is in a recess therein.

6. Device according to at least one of the preceding claims,
**wherein**
a rod-like spring element (24, 26) securing the hold-down (18) passes on the inside along each side piece or cheek (14, 16), and wherein the distance between the side cheeks preferably corresponds to the extents of the hold-down (18) and of the rod-like spring elements in the longitudinal direction of the running rail (10).

7. Device according to at least one of the preceding claims,
**wherein**
the hold-down (18) has vertical to the longitudinal direction of the running rail (10) an extent that corresponds approximately to the width of the rail foot (15) or is smaller than that width.

8. Device according to at least one of the preceding claims,
**wherein**
the hold-down (18) has in the area of a longitudinal side and extending from its edge a recess (56) or a step (68) in which or into which runs one of the abutments (32) when the hold-down (18) has to be removed from the sole-plate (12) and disengaged from the first securing element (48).

9. Device according to at least one of the preceding claims,
**wherein**
the hold-down (18) is in contact by its area facing away from the foot, such as transverse edge (44), with a stop (42) extending from the sole-plate and covered in some sections by a second securing element (47), said second securing element preferably being formed by a section of the stop or by a recess in the sole-plate (12).

## Revendications

1. Dispositif pour maintenir en place une semelle de rail (15) de rail de roulage (10), avec un bras articulé à roue associé, partant d'un bloc d'appui ou d'un support de bras articulé à roue, comprenant un élément (18) en forme de plaque, s'étendant entre les appuis latéraux ou joues latérales (14, 16) partant d'une plaque d'embase telle qu'une plaque nervurée (12), du support de bras articulé à roue, ainsi qu'au moins un élément à ressorts (24, 26) pouvant être contraint entre des paliers d'appuis et de contre-appuis (28, 30, 32, 34, 36, 38), partant indirectement ou directement de la plaque d'embase ou de l'élément en forme de plaque,
caractérisé en ce que
l'élément (18) en forme de plaque est susceptible être fixé de façon désolidarisable sur la plaque d'embase (12) au moyen de l'élément à ressorts (24, 26) et, à titre d'organe de maintien en place pour le pied de rail (15), prend appui sur celui-ci, en ce que l'élément à ressort prend appui sur un tronçon, s'étendant par zones sur le pied de rail, de l'élément en forme de plaque réalisé sous la forme de paliers d'appui (36, 38), et en ce que, de la plaque d'embase, part une première sécurité (48) qui traverse l'élément en forme de plaque et le saisit par le dessus, par zones.

2. Dispositif selon la revendication 1,
caractérisé en ce que
la première sécurité (48) permet un déplacement de l'organe de maintien en place (18) exclusivement ou bien pratiquement exclusivement en direction longitudinale du rail de roulage (10).

3. Dispositif selon la revendication 1 ou 2,
caractérisé en ce que
les contre-paliers d'appui (28, 30, 32, 34) serrant l'élément à ressort (24, 26) partent de la plaque d'embase (12) et des appuis latéraux (14, 16) du support de bras articulé à roue.

4. Dispositif selon au moins l'une des revendications précédentes,
caractérisé en ce que
la première sécurité (48) comprend un tronçon en porte-à-faux depuis la plaque d'embase (12) et présentant en coupe une géométrie en forme de L, dont la branche longitudinale se projette verticalement de la plaque d'embase et dont la branche transversale (59) s'étend parallèlement à la plaque d'embase, un tronçon de l'organe de maintien en place s'étendant entre la branche transversale et la plaque d'embase.

5. Dispositif selon au moins la revendication 4,
caractérisé en ce que
la branche transversale (59) s'étend du côté extérieur en affleurement vis-à-vis de la surface de l'organe de maintien en place (18) ou bien est insérée dans celui-ci.

6. Dispositif selon au moins l'une des revendications précédentes,
caractérisé en ce que
du côté intérieur, le long de chaque appui latéral ou joue latérale (14, 16) s'étend un élément à ressort (24, 26) en forme de barre assurant la sécurité de l'organe de maintien en place (18), et en ce que, de préférence, l'espacement entre les joues latérales correspond à peu près aux dimensions de l'organe de maintien en place (18) et des éléments à ressorts en forme de barre, dans la direction longitudinale du rail de roulage (10).

7. Dispositif selon au moins l'une des revendications précédentes,
caractérisé en ce que
l'organe de maintien en place (18) présente, perpendiculairement par rapport à la direction longitudinale du rail de roulage (10), une dimension correspondant à peu près à la largeur de la semelle de rail (15) ou bien inférieure à celle-ci.

8. Dispositif selon au moins l'une des revendications précédentes,
caractérisé en ce que
l'organe de maintien en place (18) présente, dans la zone d'une face longitudinale, en partant de son bord un évidement (56) ou un gradin (68), dans lequel s'étend l'un des paliers de contre-appui (32), lorsque l'organe de maintien en place doit être soit enlevé de la plaque d'embase (12), soit mis hors de prise de la première sécurité (48).

9. Dispositif selon au moins l'une des revendications précédentes,
caractérisé en ce que
l'organe de maintien en place (18) appuie dans sa zone opposée au pied, telle que la bordure transversale (44), contre une butée (44) partant de la plaque d'embase (12) et est couvert par tronçons par une deuxième sécurité (47), la deuxième sécurité étant constituée de préférence par un tronçon de la butée ou par un creusement, ménagé dans la plaque d'embase (12).
